# EUROPÄISCHE PATENTSCHRIFT

(11) **EP 2 739 795 B1**
(45) Veröffentlichungstag und Bekanntmachung des Hinweises auf die Patenterteilung: **29.10.2014**
(21) Anmeldenummer: 12729365.2
(22) Anmeldetag: 23.06.2012
(51) Int. Cl.: E03C 1/086

(54) **STRAHLREGLER**
JET CONTROLLER
BRISE-JET

(30) Priorität: 05.08.2011 DE 202011104074 U
(43) Veröffentlichungstag der Anmeldung: 11.06.2014
(73) Patentinhaber: Neoperl GmbH, 79379 Müllheim (DE)
(72) Erfinder: BLUM, Gerhard, 77793 Gutach (DE)
(74) Vertreter: Börjes-Pestalozza, Heinrich
(86) Internationale Anmeldenummer: PCT/EP2012/002671
(87) Internationale Veröffentlichungsnummer: WO 2013/020616

(56) Entgegenhaltungen:
- EP-A1- 1 837 564
- EP-B1- 1 770 225
- WO-A1-03/071171
- DE-A1- 2 401 676
- FR-A1- 2 948 133
- NL-C- 110 837
- US-A- 2 053 807
- US-A1- 2008 054 574

## Beschreibung

Die Erfindung betrifft einen Strahlregler mit einem hülsenförmigen Strahlreglergehäuse, das am Wasserauslauf einer sanitären Auslaufarmatur montierbar ist, und mit einem Dichtring aus elastischem Material, der einen rechteckigen Querschnitt mit etwa parallelen Längswänden hat und der gegenüber einer benachbarten Ringfläche am Wasserauslauf der Auslaufarmatur in axialer Richtung abdichtet.

Aus der FR 2 948 133 Al ist ein Strahlregler mit einem hülsenförmigen Strahlreglergehäuse vorbekannt, das am Wasserauslauf einer sanitären Auslaufarmatur montierbar ist. Um das Strahlreglergehäuse gegenüber einer benachbarten Ringfläche am Wasserauslauf der Auslaufarmatur in axialer Richtung abdichten zu können, ist ein Dichtring vorgesehen. Der Dichtring, der einen rechteckigen Querschnitt mit etwa parallelen Längswänden hat, ist zuströmseitig derart in das Strahlreglergehäuse eingesetzt, dass der Dichtring mit dem dem Strahlreglergehäuse zugewandten Teilbereich reibschlüssig am Gehäuseinnenumfang des Strahlreglergehäuses anliegt, während der dem Strahlreglergehäuse abgewandte Teilbereich des Dichtrings über das Strahlreglergehäuse vorsteht. Beim Transport oder bei der Montage des vorbekannten Strahlreglers besteht aber die Gefahr, dass der Dichtring unbeabsichtigt derart verformt wird, dass der Dichtring aus dem Strahlreglergehäuse fällt und verloren geht. Da mit dem Verlust des Dichtrings auch die übrigen Bestandteile des vorbekannten Strahlreglers ihren Halt im Strahlreglergehäuse verlieren, besteht die Gefahr, dass der vorbekannte Strahlregler in seine Bestandteile auseinanderfällt und insbesondere für den unkundigen Anwender kaum noch funktionsgerecht zusammengebaut werden kann.

Aus der NL 110 837 C ist eine Schraubverbindung vorbekannt, die zum Zusammenbau von zwei Rohrabschnitten bestimmt ist. Diese Rohrabschnitte weisen dazu an ihren einander zugewandten Rohrenden miteinander korrespondierende Gewinde auf, so dass das ein Außengewinde tragende erste Rohrende in das im benachbarten zweiten Rohrende vorgesehene Innengewinde eingeschraubt werden kann. Um diese Schraubverbindung zu sichern, ist auf das an dem ersten Rohrende vorgesehene Außengewinde eine Kontermutter aufgeschraubt. Diese Kontermutter weist auf ihrer dem zweiten Rohrende zugewandten Stirnseite eine Einsenkung auf, die einen radial nach innen vorstehenden umlaufenden Hinterschnitt trägt. In diese Einsenkung ist ein Dichtring eingelegt, der außenumfangseitig einen Ringabsatz hat. Dieser Ringabsatz wird von dem Hinterschnitt derart hintergriffen, dass der Dichtring mit geringem axialen Spiel sicher an der Kontermutter gehalten ist. Da der Dichtring bei der vorbekannten Schraubverbindung eine komplexe Kontur hat, erfordert dessen Herstellung einen größeren Aufwand. Aufgrund seiner komplexen Kontur vermag der Dichtring nicht über seine gesamte Auflagefläche mit der gleichen Dichtwirkung abzudichten.

Aus der EP 1 770 225 B1 ist ein Strahlregler vorbekannt, der am Wasserauslauf einer sanitären Auslaufarmatur einen homogenen, nicht-spritzenden und perlend-weichen Wasserstrahl formen soll. Der vorbekannte Strahlregler weist ein hülsenförmiges Strahlreglergehäuse auf, in dessen Gehäuseinnenraum strahlformende Funktionselemente vorgesehen sind. Dem vorbekannten Strahlregler ist ein hülsenförmiges Auslaufmundstück zugeordnet, in welches das Strahlreglergehäuse von der Zuströmseite aus bis zu einem Einsetzanschlag einsetzbar ist. Das Auslaufmundstück weist ein Innengewinde auf, das mit einem Außengewinde am Wasserauslauf der Auslaufarmatur zusammenwirkt. Der aus EP 1 770 225 B1 vorbekannte Strahlregler ist mit einem Dichtring aus elastischem Material im Auslaufmundstück gesichert, welcher Dichtring zwischen dem zulaufseitigen Stirnrandbereich des Strahlreglergehäuses und einer benachbarten Ringfläche am Wasserauslauf der Auslaufarmatur in axialer Richtung abdichten soll. Um den Dichtring unverlierbar im Auslaufmundstück zu halten, ist am Außenumfang des Dichtringes zumindest ein Haltevorsprung vorgesehen, der in das Innengewinde am Innenumfang des Auslaufmundstücks vorsteht. Der mit zumindest einem Haltevorsprung ausgestaltete Dichtring ist jedoch nur in Verbindung mit einem Auslaufmundstück vorteilhaft einsetzbar.

Man hat jedoch auch bereits Strahlregler geschaffen, die am Außenumfang ihres hülsenförmigen Strahlreglergehäuses ein Außengewinde tragen. Diese vorbekannten Strahlregler können mit dem an ihrem Strahlreglergehäuse vorgesehenen Außengewinde derart in ein Innengewinde am Wasserauslauf eingeschraubt werden, dass ein solcher Strahlregler mit dem abströmseitigen Stirnrand des Wasserauslaufs etwa bündig abschließt. Auf ein zusätzliches Auslaufmundstück sind diese ein Außengewinde tragenden Strahlregler nicht angewiesen. Bei solchen Strahlreglern kann der erforderliche Dichtring nur mit dem Risiko beigefügt werden, dass der Dichtring bei der Lagerung und dem Transport eventuell verloren geht.

Es besteht daher insbesondere die Aufgabe, einen Strahlregler der eingangs erwähnten Art zu schaffen, der nicht nur in Verbindung mit einem Auslaufmundstück -, sondern auch in einer ein Außengewinde tragenden Ausführungsform gelagert, transportiert und selbst in einer beliebigen Montagesituation leicht montiert werden kann, ohne dass der unbeabsichtigte Verlust des erforderlichen Dichtrings zu befürchten wäre.

Die erfindungsgemäße Lösung dieser Aufgabe besteht bei dem Strahlregler der eingangs erwähnten Art insbesondere darin, dass am zulaufseitigen Stirnrandbereich des Strahlreglergehäuses innenumfangsseitig wenigstens eine Gehäuse-Hinterschneidung vorgesehen ist, die den in den Gehäuse-Innenraum des Strahlreglergehäuses eingesetzten Dichtring am Strahlreglergehäuse sichert, und dass die Gehäuse-Hinterschneidung sich dazu in das elastische Material des Dichtrings derart einformt, dass der Dichtring in axialer Richtung unverrückbar im Gehäuse-Innenraum gehalten ist.

Bei dem erfindungsgemäßen Strahlregler ist am zulaufseitigen Stirnrandbereich seines Strahlreglergehäuses innenumfangsseitig eine Gehäuse-Hinterschneidung vorgesehen, die sich in das elastische Material des Dichtrings derart einformt, dass der Dichtring in axialer Richtung unverrückbar im Gehäuse-Innenraum gehalten ist. Da sich die Gehäuse-Hinterschneidung in das elastische Material des Dichtrings einformt, ist ein Ringflansch oder ein Ringabsatz nicht zusätzlich erforderlich. Der erfindungsgemäß verwendete Dichtring kann vielmehr einen rechteckigen Querschnitt mit etwa parallelen Längswänden aufweisen, so dass auf die Einbaulage des Dichtrings nicht geachtet werden muss. Diese Ausgestaltung des erfindungsgemäßen Strahlreglers begünstigt dessen maschinelle und entsprechend kostengünstige Montage. Da der Dichtring auf diese Weise stets sicher am Strahlreglergehäuse gehalten ist, ist ein unbeabsichtigtes Lösen und ein Verlust des Dichtringes selbst dann nicht zu befürchten, wenn der erfindungsgemäße strahlregler so ausgebildet ist, dass er ein zusätzliches Auslaufmundstück nicht benötigt.

Damit der Dichtring sicher und fest an der am zulaufseitigen Stirnrandbereich des Strahlreglergehäuses vorgesehenen Gehäuse-Hinterschneidung gehalten werden kann, ist es zweckmäßig, wenn der Dichtring an seinem Ring-Außenumfang abströmseitig einen Ringflansch oder Ringabsatz hat, der die Gehäuse-Hinterschneidung hintergreift.

Auch der erfindungsgemäße Strahlregler benötigt strahlformende Funktionselemente, um einen homogenen, nicht-spritzenden und gegebenenfalls perlend-weichen Wasserstrahl formen zu können. Diese strahlformenden Funktionselemente werden vorzugsweise als Einsetzteile hergestellt, die in den Gehäuse-Innenraum des Strahlreglergehäuses eingesetzt werden können. Um nun die in den Gehäuse-Innenraum des Strahlreglergehäuses eingesetzten Funktionselemente sicher im Strahlreglergehäuse halten zu können, ist vorgesehen, dass das zumindest eine, in den Gehäuse-Innenraum bis zu einem Einsetzanschlag einsetzbare Einsetzteil mittels dem Dichtring im Gehäuse-Innenraum gesichert ist.

Bei einer konstruktiv besonders einfachen und leicht herstellbaren Ausführungsform ist das wenigstens eine Einsetzteil zwischen dem ihm zugeordneten Einsetzanschlag und dem Dichtring im Gehäuse-Innenraum gehalten.

Um das durch den erfindungsgemäßen Strahlregler durchströmende Wasser gut und gleichmäßig formen zu können, ist es zweckmäßig, wenn das wenigstens eine Einsetzteil eine Loch-, Gitter- oder Netzstruktur aufweist.

Eine Ausführungsform gemäß der Erfindung kann darin bestehen, dass der erfindungsgemäße Strahlregler, dessen Dichtring an einer Gehäuse-Hinterschneidung seines Strahlreglergehäuses gesichert ist, in ein Auslaufmundstück eingesetzt ist, das ein Gewinde trägt, welches mit einem Gegengewinde am Wasserauslauf der sanitären Auslaufarmatur montierbar ist. Eine bevorzugte Weiterbildung gemäß der Erfindung sieht demgegenüber jedoch vor, dass das Strahlreglergehäuse an seinem Gehäuse-Außenumfang ein Außengewinde trägt zum Einschrauben in ein im Wasserauslauf der Auslaufarmatur vorgesehenes Innengewinde. Auch bei einer solchen weiterbildenden Ausführungsform, die ein zusätzliches Auslaufmundstück nicht benötigt, ist der zur axialen Abdichtung benötigte Dichtring sicher und fest am Strahlreglergehäuse gesichert.

Weiterbildungen gemäß der Erfindung ergeben sich aus der Beschreibung in Verbindung mit den Zeichnungen. Nachstehend wir die Erfindung anhand bevorzugter Ausführungsbeispiele noch näher beschrieben.

Es zeigt:
- Fig. 1: einen Strahlregler, der am zulaufseitigen Stirnrandbereich seines hülsenförmigen Strahlreglergehäuses innenumfansseitig eine Gehäuse-Hinterschneidung aufweist, wobei zur axialen Abdichtung zwischen dem zulaufseitigen Stirnrandbereich des Strahlreglergehäuses und einer benachbarten Ringfläche am Wasserauslauf einer sanitären Auslaufarmatur ein Dichtring vorgesehen ist, in dessen elastisches Material sich die Gehäuse-Hinterschneidung einformt, und
- Fig. 2: eine längsgeschnittene Detailansicht des Strahlreglers aus Fig. 1 im Bereich der sich in den Dichtring einformenden Gehäuse-Hinterschneidung des Strahlreglergehäuses.

In den Fig. 1 und 2 ist ein Strahlregler dargestellt. Die hier dargestellten Strahlregler-Ausführung 1 weist ein hülsenförmiges Strahlreglergehäuse 2 auf, das am Wasserauslauf einer hier nicht weiter gezeigten sanitären Ausläufarmatur montierbar ist, um dort einen homogenen, nicht-spritzenden und gegebenenfalls auch perlend-weichen Wasserstrahl zu formen. Um das Strahlreglergehäuse 2 am Wasserauslauf der sanitären Auslaufarmatur montieren zu können, kann ein hülsenförmiges Auslaufmundstück vorgesehen sein, in welches das Strahlreglergehäuse von der Zuströmseite aus bis zu einem Einsetzanschlag einsetzbar ist, wobei das Auslaufmundstück ein Außen- oder Innengewinde trägt, das mit einem Gegengewinde am Wasserauslauf zusammenwirkt.

Bevorzugt wird jedoch die hier dargestellte Strahlregler-Ausführung 1, bei der das Strahlreglergehäuse 2 an seinem Gehäuse-Außenumfang ein Außengewinde 3 aufweist, das in ein im Wasserauslauf der sanitären Auslaufarmatur vorgesehenes Innengewinde einschraubbar ist, vorzugsweise derart, dass die Auslaufstirnseite 4 des Strahlreglergehäuses 2 etwa mit dem auslaufseitigen Stirnrand des Wasserauslaufs abschließt.

Die Strahlreglerausführung 1 weist einen Dichtring 5 aus elastischem Material auf, der gegenüber einer benachbarten Ringfläche am Wasserauslauf der Auslaufarmatur in axialer Richtung abdichtet. Dabei ist am zulaufseitigen Stirnrandbereich 6 des Strahlreglergehäuses innenumfangsseitig wenigstens eine Gehäuse-Hinterschneidung 7 vorgesehen, welche den in dem Gehäuse-Innenraum 8 des Strahlreglergehäuses 2 eingesetzten und vorzugsweise über die Zuströmseite des Strahlreglergehäuses 2 vorstehenden Dichtring 5 in seiner Lage am Strahlreglergehäuse 2 sichert.

Da der Dichtring 5 am Strahlreglergehäuse 2 gesichert gehalten ist, wird ein unbeabsichtigter Verlust des Dichtrings 5 vermieden.

Aus den Fig. 1 und 2 wird deutlich, dass von der Zuströmseite des Strahlreglergehäuses 2 aus zumindest ein Einsetzteil 9 in den Gehäuse-Innenraum 8 einsetzbar ist, das eine Loch-, Gitter- oder Netzstruktur aufweisen kann. Soweit das zumindest eine Einsetzteil 9 eine Gitter- oder Netzstruktur aufweist, wird diese durch Scharen einander an Kreuzungsknoten kreuzender Stege gebildet. In den Fig. 1 und 2 ist erkennbar, dass der am Strahlreglergehäuse 2 sicher gehaltene Dichtring 5 auch das zumindest eine Einsetzteil 9 im Gehäuse-Innenraum 8 des Strahlreglergehäuses 2 sichert. Dabei ist das wenigstens eine Einsetzteil 9 zwischen einem ihm zugeordneten Einsetzanschlag 11 im Gehäuse-Innenraum 8 und dem Dichtring 5 gehalten. Der Dichtring 5 der Strahlreglerausführung 1 dichtet zwischen dem zulaufseitigen Stirnrandbereich 6 des Strahlreglergehäuses 2 und/oder der zuströmseitigen Stirnfläche 13 des Einsetzteils 9 einerseits und einer benachbarten Ringfläche am Wasserauslauf der Auslaufarmatur andererseits in axialer Richtung ab.

Der Dichtring 5 der in den Fig. 1 und 2 abgebildeten Strahlregler-Ausführung 1 weist einen rechteckigen Querschnitt mit etwa parallelen Längswänden auf. Dabei ist in der längs geschnittenen Teilansicht in Fig. 2 gut zu erkennen, dass sich die Gehäuse-Hinterschneidung 7 in das elastische Material des Dichtrings 5 derart einformt, dass dieser Dichtring 5 in axialer Richtung unverrückbar im Gehäuse-Innenraum 8 sicher gehalten ist und nur durch eine beispielsweise manuelle Deformation des Dichtrings 5 aus seiner gesicherten Position im Strahlreglergehäuse 2 gelöst werden kann.

## Patentansprüche

1. Strahlregler (1) mit einem hülsenförmigen Strahlreglergehäuse (2), das (2) am Wasserauslauf einer sanitären Auslaufarmatur montierbar ist und mit einem Dichtring (5) aus elastischem Material, der (5) einen rechteckigen Querschnitt mit etwa parallelen Längswänden hat, und der (5) gegenüber einer benachbarten Ringfläche am Wasserauslauf der Auslaufarmatur in axialer Richtung abdichtet, **dadurch gekennzeichnet, dass** am zulaufseitigen Stirnrandbereich (6) des Strahlreglergehäuses (2) innenumfangsseitig wenigstens eine Gehäuse-Hinterschneidung (7) vorgesehen ist, die (7) den in den Gehäuse-Innenraum (8) des Strahlreglergehäuses (2) eingesetzten Dichtring (5) am Strahlreglergehäuse (2) sichert, und dass die Gehäuse-Hinterschneidung (7) sich dazu in das elastische Material des Dichtrings (5) derart einformt, dass der Dichtring (5) in axialer Richtung unverrückbar im Gehäuse-Innenraum (8) gehalten ist.

2. Strahlregler nach Anspruch 1, **dadurch gekennzeichnet, dass** der in das Strahlreglergehäuse (2) eingesetzte Dichtring (5) über die Zuströmseite des Strahlreglergehäuses (2) vorsteht.

3. Strahlregler nach Anspruch 1 oder 2, **dadurch gekennzeichnet, dass** von der Zuströmseite des Strahlreglergehäuses (2) aus zumindest ein Einsetzteil (9) bis zu einem Einsetzanschlag (11) in dem Gehäuse-Innenraum (8) einsetzbar ist, und dass das zumindest eine Einsetzteil (9) mittels dem Dichtring (5) im Gehäuse-Innenraum (8) gesichert ist.

4. Strahlregler nach einem der Ansprüche 1 bis 3, **dadurch gekennzeichnet, dass** das wenigstens eine Einsetzteil (9) zwischen dem ihm zugeordneten Einsetzanschlag (11) und dem Dichtring (5) im Gehäuse-Innenraum (8) gehalten ist.

5. Strahlregler nach einem der Ansprüche 1 bis 4, **dadurch gekennzeichnet, dass** das wenigstens eine Einsetzteil (9) eine Loch-, Gitter- oder Netzstruktur aufweist.

6. Strahlregler nach einem der Ansprüche 1 bis 5, **dadurch gekennzeichnet, dass** das Strahlregler-Gehäuse (2) an seinem Gehäuse-Außenumfang ein Außengewinde (3) trägt zum Einschrauben in ein im Wasserauslauf der Auslaufarmatur vorgesehenes Innengewinde.

## Claims

1. Jet controller (1) having a sleeve-shaped jet-controller housing (2), which (2) can be mounted on the water outlet of a sanitary outlet fitting, and having a sealing ring (5) composed of an elastic material, which (5) has a rectangular cross section with approximately parallel longitudinal walls and which (5) seals in the axial direction against an adjacent annular surface on the water outlet of the outlet fitting, **characterized in that** at least one housing undercut (7) is provided on the inner circumference on the inlet-side end-edge region (6) of the jet-controller housing (2), by means of which (7) the sealing ring (5), which is inserted into the housing interior (8) of the jet-controller housing (2), is secured on the jet-controller housing (2), and **in that** the housing undercut (7) is to this end formed into the elastic material of the sealing ring (5) in such a manner that the sealing ring (5) is retained in the housing interior (8) so as to be immovable in the axial direction.

2. Jet controller according to Claim 1, **characterized in that** the sealing ring (5), which is inserted into the jet controller housing (2), protrudes beyond the inflow side of the jet-controller housing (2).

3. Jet controller according to Claim 1 or 2, **characterized in that**, proceeding from the inflow side of the jet controller housing (2), at least one insert part (9) can be inserted into the housing interior (8) as far as an insertion stop (11), and **in that** the at least one insert part (9) is secured in the housing interior (8) by means of the sealing ring (5).

4. Jet controller according to one of Claims 1 to 3, **characterized in that** the at least one insert part (9) is retained in the housing interior (8) between the insertion stop (11), which is assigned to said insert part, and the sealing ring (5).

5. Jet controller according to one of Claims 1 to 4, **characterized in that** the at least one insert part (9) has a perforated structure, grate structure or mesh structure.

6. Jet controller according to one of Claims 1 to 5, **characterized in that** the jet-controller housing (2) features, on its housing outer circumference, an external thread (3) for screwing into an internal thread provided in the water outlet of the outlet fitting.

## Revendications

1. Régulateur de jets (1) comprenant un boîtier (2) en forme de douille, lequel boîtier (2) peut être monté au niveau de la sortie d'eau d'une robinetterie sanitaire de décharge, et une bague d'étanchement (5) en un matériau élastique, laquelle bague (5) est pourvue d'une section transversale rectangulaire à parois longitudinales sensiblement parallèles, ladite bague (5) procurant l'étanchéité, dans le sens axial, vis-à-vis d'une surface annulaire voisine située au niveau de ladite sortie d'eau de la robinetterie de décharge, **caractérisé par le fait qu'**au moins une contre-dépouille (7) est prévue du côté du pourtour intérieur, dans la région marginale extrême (6) située côté afflux du boîtier (2) dudit régulateur de jets, laquelle contre-dépouille (7) assure l'arrêt, sur ledit boîtier (2), de la bague d'étanchement (5) insérée dans l'espace intérieur (8) dudit boîtier (2) ; et **par le fait que** ladite contre-dépouille (7) du boîtier s'encastre, à cet effet, dans le matériau élastique de la bague d'étanchement (5), de façon telle que ladite bague d'étanchement (5) soit retenue axialement, de manière imperdable, dans ledit espace intérieur (8) dudit boîtier.

2. Régulateur de jets selon la revendication 1, **caractérisé par le fait que** la bague d'étanchement (5), insérée dans le boîtier (2) dudit régulateur de jets, fait saillie au-delà du côté afflux dudit boîtier (2).

3. Régulateur de jets selon la revendication 1 ou 2, **caractérisé par le fait qu'**au moins une pièce intégrée (9) peut être insérée à partir du côté afflux du boîtier (2) dudit régulateur de jets, jusqu'à une butée d'insertion (11) située dans l'espace intérieur (8) dudit boîtier ; et **par le fait que** ladite pièce intégrée (9), à présence minimale, est arrêtée dans ledit espace intérieur (8) du boîtier au moyen de la bague d'étanchement (5).

4. Régulateur de jets selon l'une des revendications 1 à 3, **caractérisé par le fait que** la pièce intégrée (9) à présence minimale est retenue, dans l'espace intérieur (8) du boîtier, entre la bague d'étanchement (5) et la butée d'insertion (11) associée à ladite pièce.

5. Régulateur de jets selon l'une des revendications 1 à 4, **caractérisé par le fait que** la pièce intégrée (9), à présence minimale, est munie d'une structure perforée, entrelacée ou réticulée.

6. Régulateur de jets selon l'une des revendications 1 à 5, **caractérisé par le fait que** le boîtier (2) dudit régulateur de jets porte, sur son pourtour extérieur, un filetage externe (3) conçu pour être vissé dans un taraudage prévu dans la sortie d'eau de la robinetterie de décharge.
